# EUROPÄISCHE PATENTSCHRIFT

(11) **EP 0 546 483 B1**
(45) Veröffentlichungstag und Bekanntmachung des Hinweises auf die Patenterteilung: **12.03.1997**
(21) Anmeldenummer: 92120769.2
(22) Anmeldetag: 05.12.1992
(51) Int. Cl.: B05C 1/10, B65H 20/12, B05C 5/02

(54) **Vorrichtung zum Beschichten eines Substrates mit einer Substanz**
Device for coating a substrate with a substance
Dispositif de revêtement d'un substrat avec une substance

(30) Priorität: 10.12.1991 DE 4140652
(43) Veröffentlichungstag der Anmeldung: 16.06.1993
(73) Patentinhaber: ZWECKFORM Büro-Produkte GmbH, D-83626 Valley (DE)
(72) Erfinder: Ludwig, Volker, 79793 Wutöschingen/Degernau (DE)
(74) Vertreter: Weiss, Peter, Dr. rer.nat.

(56) Entgegenhaltungen:
- DE-A- 2 943 894
- DE-A- 3 100 814

## Beschreibung

Die Erfindung betrifft eine Vorrichtung zum Beschichten eines Substrates mit einer Substanz, insbesondere einer Folie mit einem Kleber, wobei die Substanz über einen Beschickungskopf durch Perforationen einer Schablone auf das Substrat im Zusammenwirken mit einer Gegendruckwalze od. dgl. innerhalb eines Beschichtungsspaltes aufgebracht wird, die Gegendruckwalze einen Siebmantel mit Löchern aufweist und in einem Bereich in und/oder nach dem Beschichtungsspalt in der Gegendruckwalze ein radial ausgerichteter Saugstrom erzeugt ist.

Derartige Vorrichtungen sind in vielfältiger Form und Ausführung bekannt. Nur beispielsweise wird hier auf die DE - OS 39 05 342 verwiesen, welche einen perforierten Zylinder im Zusammenwirken mit einer Gegendruckwalze zeigt, zwischen denen ein Substrat hindurchgeführt und mit einer Substanz beschichtet wird. In der Regel wird dabei die Substanz, bei der es sich beispielsweise um einen thermoplastischen Kunststoff handeln kann, vorher aufgeschmolzen, so daß ihr Auftrag auf das Substrat im flüssigen Aggregatzustand erfolgt.

Derartige Vorrichtungen dienen nicht nur zum Beschichten von textilen Substraten, sondern beispielsweise auch zum Beschichten von Folien mit einem Kleber od.dgl. Alle diese Auftragsmöglichkeiten sollen von der vorliegenden Erfindung umfaßt sein.

Insbesondere das Beschichten von Folien wirft aber erhebliche Problemen auf. Bei den Folien handelt es sich meist um sehr dünne Bahnen, welche zwischen Schablone und Gegendruckwalze hindurchgeführt werden. Dabei genügt es nicht allein, daß die Folie im Beschichtungsspalt geführt ist, sondern sie sollte auch einer gewissen Zugspannung unterworfen sein, damit sie sich während des Beschichtungsvorganges nicht verformt. Hierbei ist besonders zu berücksichtigen, daß die Folie im Beschichtungsspalt mit Wärme beaufschlagt wird, da die Schablone infolge der aufgeschmolzenen Substanz erwärmt ist.

Dies ist ein Grund dafür, daß die Folie nicht direkt aus dem Beschichtungsspalt herausgezogen wird, sondern daß sie nach dem Beschichtungsspalt auf der Gegendruckwalze verbleibt und erst nach einem bestimmten Umfangsbereich von der Gegendruckwalze abgehoben wird. Hierdurch wird die Folie bereits gekühlt, so daß sie wieder höheren Zugkräften unterworfen werden kann. Dies ist vor allem deshalb wichtig, weil die Kraft, mittels welcher das Substrat an der Gegendruckwalze gehalten wird, aus der Bahn- bzw. Zugspannung nach der Gegendruckwalze und der Reibung des Substrates auf der Gegendruckwalze resultiert. Wird beispielsweise keine Zugspannung ausgeübt, so geht auch die Reibungskraft als Führung für die Folie verloren. Auf die Folie wird aber eine erhebliche Anziehungskraft von Seiten der Schablone ausgeübt. Die Schablone, meist ein Metallzylinder, weist Perforationen auf, deren Innenfläche in der Regel ein Mehrfaches der Fläche beträgt, mit der die aufzubringende Substanz mit dem Substrat in Verbindung steht. Diese Perforationen bewirken sehr hohe Adhäsionskräfte, so daß eine erhebliche Kraft aufgewendet werden muß, um die Substanz mittels des Substrates aus der Perforation zu ziehen. Wenn die Folie auf der Gegendruckwalze keinen genügenden Halt hat, d.h., wenn keine genügende Zugspannung und auch keine genügende Reibung vorhanden ist, so verbleibt die Folie auf der Schablone bzw. bildet einen nachlaufenden Bauch.

Ferner ist aus der DE-A 29 43 894 eine Vorrichtung zum intermittierenden Transport von vorzugsweise luftundurchlässigen Warenbahnen bekannt. Dort werden zwei Ausführungsbeispiele beschrieben, mit denen beispielsweise eine Warenbahn mittels eines Siebschlittens und einer Walze beschichtet werden kann. Ferner ist eine Vorrichtung gezeigt, die mit einer Walze als Saugwalze und einem Druckzylinder arbeitet, zwischen denen die Warenbahn geführt wird. Dabei ist die Saugwalze mit einem Saugsegment versehen, um eine Warenbahn zumindest teilweise an die Walze zu fixieren.

Der vorliegenden Erfindung liegt die Aufgabe zugrunde, eine Vorrichtung der o.g. Art zu entwickeln, mittels welcher ein Haften des Substrat an der Gegendruckwalze und damit ein sicheres Abziehen des Substrates von der Schablone gewährleistet ist.

Zur Lösung dieser Aufgabe führt, daß in einem Abzugsbereich für das beschichtete Substrat der Saugstrom aufgehoben ist und zum Abheben des beschichteten Substrates Druckluft aus den Löchern ausströmt.

Das bedeutet, daß innerhalb des Siebmantels zumindest in einem Teilbereich ein Vakuum aufgebaut wird, welches durch die Löcher bewirkt, daß das Substrat an den Siebmantel angezogen ist. Damit ist die Frage Zug- bzw. Bahnspannung nicht mehr von ausschlaggebender Bedeutung, da durch das aufgebaute Vakuum die Reibung des Substrates auf der Gegendruckwalze ganz erheblich verstärkt wird. Die Wirkung ist auch unabhängig davon, ob die Folie nach dem Beschichtungsspalt warm ist und damit an Zugfestigkeit verliert. In jedem Fall ist gewährleistet, daß die Folie auf der Gegendruckwalze bleibt, d.h. die Substanz wird sofort nach dem Beschichtungsspalt aus der Perforation der Schablone gezogen.

Es soll eindrücklich darauf hingewiesen werden, daß im Rahmen der vorliegenden Erfindung die Ausgestaltung von Gegendruckwalze und Schablone von untergeordneter Bedeutung ist. Im Rahmen der Erfindung liegt auch, daß beispielsweise Schablone und/oder Gegendruckwalze als ein Endlosband über Rollen läuft, so daß einen planen Beschichtungsspalt für das Substrat bilden. Alle diese Ausgestaltungen sollen vom vorliegenden Erfindungsgedanken umfaßt sein.

In der Regel dürfte es genügen, daß das Substrat nur in einem Teilumfangsbereich der Gegendruckrolle mit dem Saugstrom beaufschlagt wird. Dies hängt vor allem davon ab, welche Haltekräfte auf das Substrat ausgeübt werden sollen.

Da das Substrat nach einem gewissen Umfangsbereich von der Gegendruckrolle abgezogen werden soll, erweist es sich als ratsam, zumindest in diesem Bereich das Vakuum aufzuheben, damit das Abheben des Substrates von der Gegenrolle erleichert ist. Dieses Abheben kann noch dadurch unterstützt werden, daß in diesem Bereich beispielsweise Druckluft durch die Löcher des Siebmantels ausgebracht wird, die ein Abheben des Substrates unterstützt.

Damit nicht die gesamte Gegendruckrolle oder ein zu großer Teilraum mit Vakuum oder Druckluft beaufschlagt wird, dürfte es ratsam sein, innerhalb des Siebmantels einen Ring vorzusehen, der zumindest in Teilbereichen in Kammern unterteilt ist. Diese Kammern werden durch Kammerwände abgegrenzt, auf denen dann der Siebmantel geführt ist. Dabei können die Kammerwände entweder mit dem Siebmantel fest verbunden sein und beim Drehen des Siebmantels an einer Innenwalze vorbeistreichen. Eine andere Möglichkeit besteht auch darin, die Kammerwände in eine Innenwalze einzusetzen, so daß der Siebmantel auf den Kammerwanden läuft. Hier sind sicherlich auch noch weitere Ausgestaltungen denkbar, die ebenfalls vom Erfindungsgedanken umfaßt sein sollen.

Da bevorzugt ein breiter Beschichtungsspalt zwischen Gegendruckwalze und Schablone ausgebildet ist, wie er bereits in der DE - OS 39 05 342 beschrieben wird, sollten die Kammerwände zumindest im Bereich dieses Beschichtungsspaltes elastisch ausgebildet sein, da sich in diesem Beschichtungsspalt der Siebmantel der Schablone anlegt. Hierdurch wird sowohl die Beschichtung des Substrates als auch seine Führung wesentlich verbessert.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 einen schematisch dargestellten Querschnitt durch eine erfindungsgemäße Vorrichtung zum Beschichten eines Substrates;
Fig. 2 einen vergrößert dargestellten Teilbereich des Querschnitts aus Fig. 1;

Eine erfindungsgemäße Vorrichtung P zum Beschichten eines Substrates 1, insbesondere einer Folie, weist gem. Fig. 1 eine Schablone 2 auf, welche mit einer Gegendruckwalze 3 zusammenwirkt. In der Schablone 2 befindet sich ein Beschickungskopf 4, über den eine nicht näher gezeigte aufgeschmolzene Substanz durch Perforationen 5 auf das Substrat 1 aufgebracht wird. Hierzu ist der Beschickungskopf 4 mit entsprechenden Kanälen und einem Düsenmund 6 versehen, wobei eine weitere Ausgestaltung des Beschickungskopfes 4, als bekannt vorausgesetzt, hier nicht näher beschrieben werden soll.

Im vorliegenden Fall ist die Schablone 2 als ein bevorzugt metallischer Zylinder ausgebildet, wobei in diesen metallischen Zylinder die Perforationen 5 eingeformt sind, und dieser metallische Zylinder in Richtung z um eine Drehachse A dreht. Entsprechende Antriebsorgane für die Schablone 2 sind ebenfalls der Übersichtlichkeit halber vernachlässigt. Allerdings besitzt sie einen Radius r, welcher so groß ist, daß in jedem Fall der Beschickungskopf 4 Platz findet.

Mit der Schablone 2 wirkt die Gegendruckwalze 3 zusammen, welche in Richtung z 1 um ihre Achse B dreht. Dabei weist die Gegendruckwalze 3 einen Mantel 7 auf, der als Sieb ausgebildet ist, d.h., ebenfalls von Perforationen durchsetzt ist. Der Radius r 1 bezeichnet den Radius der Gegendruckwalze 3, d.h., den Abstand der Drehachse B vom Siebmantel 7.

Die Drehachse A der Schablone 2 ist im vorliegenden Ausführungsbeispiel unterhalb der Drehachse B der Gegendruckwalze 3 angeordnet. Selbstverständlich wird vom Erfindungsgedanken auch eine umgekehrte Anordnung umfaßt. Bevorzugt soll aber die Drehachse A von der Drehachse B einen Abstand a einhalten, der geringer ist, als die Summe aus den beiden Radien r und r 1. Hierdurch wird bewirkt, wie dies insbesondere in Fig. 2 dargestellt ist, daß sich der Siebmantel 7 in einem bestimmten Bereich b beim Zusammenwirken mit der Schablone 2 dieser Schablone 2 anlegt und auf diese Weise ein verlängerter Beschichtungsspalt 8 ausgebildet wird. Im Bereich dieses Beschichtungsspaltes 8 wird das Substrat 1 zwischen Schablone 2 und Gegendruckwalze 3 geführt.

Im vorliegenden Ausführungsbeispiel ist innerhalb der Gegendruckwalze 3 ein Ring 9 ausgebildet, der in Kammern 10 unterteilt ist. Hierzu sind Kammerwände 11 vorgesehen. In Fig. 2 ist erkenntlich, daß im Bereich der Kammern 10 Löcher 12 im Siebmantel 7 vorgesehen sind, durch welche entweder Luft in die Kammern 10 eingesaugt oder aber aus den Kammern 10 Luft ausgeblasen werden kann. Der Sinn des Luftansaugens bzw. Luftausblasens wird weiter unten beschrieben.

Wie die Kammern 10 erzeugt werden, soll von untergeordneter Bedeutung sein. Es ist beispielsweise daran gedacht, das Innere der Gegendruckwalze 3 als eine gummierte Walze 13 auszubilden, in deren Gummimantel 14 die Kammerwände 11 als Materialstreifen beispielsweise aus Blech eingelassen sind. Auf diese Blechstreifen ist dann der Siebmantel 7 aufgeschoben und dreht in Richtung z 1.

Denkbar ist allerdings auch, daß die Kammerwände 11 mit dem Siebmantel 7 verbunden sind und entlang der Walze 13 streifen. Sofern jedoch der oben beschriebene Bereich b ausgebildet ist, innerhalb dessen der Siebmantel 7 der Schablone 2 über einen breiteren Beschichtungsspalt 8 anliegt, muß in jedem Fall gewährleistet sein, daß die Kammerwände bzw. deren Halterung nachgibt. Dies ist in Fig. 2 angedeutet und läßt sich mit dem Gummimantel 14 der gummierten Walze 13 auf einfache Art lösen, wobei sich dann die Kammerwände 11 in Drehrichtung schräg stellen.

Im vorliegenden Ausführungsbeispiel ist das Substrat 1 über eine Walze 15 geführt, bevor es in den Beschichtungsspalt 8 eintritt. Danach liegt das Substrat 1 der Gegendruckwalze 3 an und wird über einen wesentlichen Teil des Umfangs der Gegendruckwalze 3 geführt, bevor es von der Gegendruckwalze 3 abhebt und einer weiteren Bearbeitung oder Verwertung zugeführt wird.

Die Funktionsweise der vorliegenden erfindungsgemäßen Vorrichtung zum Beschichten eines Substrates ist folgende:

Die aufzubringende Substanz wird, wie bekannt und oben angedeutet, aus dem Beschickungskopf 4 durch den Düsenmund 6 in eine Perforation 5 eingedrückt und kommt mit dem Substrat 1 in Kontakt. Die Kontaktfläche 16 ist aber relativ gering im Verhältnis zu der Fläche, mit der die Substanz innerhalb der Perforation 5 mit der Schablone 2 in Kontakt steht. D. h., die Adhäsionskräfte der Perforationen 5 sind sehr hoch. Dies hat zur Folge, daß das Substrat 1 die Bestrebung hat, an der Schablone 2 haften zu bleiben, so daß nach weiteren Möglichkeiten gesucht werden muß, damit das Substrat 1 von der Schablone 2 nach dem Beschichten mit der Substanz zusammen mit der Beschichtung abgehoben werden kann.

Hierzu dient zum einen, daß das Substrat 1 die Gegendruckwalze 3 zu einem Großteil umschlingt. Die Kraft, die das Substrat 1 an der Gegendruckwalze 3 hält, resultiert aus der Bahnspannung beim Abziehen des Substrates 1 von der Gegendruckwalze 3 und der Reibung des Substrates 1 auf der Gegendruckwalze 3. Geht beispielsweise die Bahnspannung gegen Null, so geht auch die Reibung des Substrates auf der Gegendruckwalze 3 gegen Null. Folglich fehlt die Kraft, die das Substrat 1 an der Gegendruckwalze 3 hält und das Substrat 1 bleibt unerwünscht lange an der Schablone 2, wobei sich erhebliche Ausbauchungen bilden können.

Sollen beispielsweise sehr dünne Folien, wie Windelfolien, mit einer Substanz beschichtet werden, so können diese Folien nicht mit einer hohen Bahn- bzw. Zugspannung beaufschlagt werden, die eigentlich erforderlich wäre, um die Folie an der Gegendruckwalze 3 zu halten. Hinzu kommt noch, daß die Folie innerhalb des Beschichtungspaltes 8 aufgewärmt wird, und dadurch nochmals an Zugfestigkeit verliert. Deshalb war es bislang nicht möglich, derartig dünne Folien mit einer normalen Schablone und Gegendruckwalze zu beschichten.

Gemäß der vorliegenden Erfindung wird jedoch in den Kammern 10 im Bereich b des Beschichtungsspaltes 8 und danach ein Vakuum erzeugt, so daß radial gerichtete Kräfte auf das Substrat 1 einwirken und dieses Substrat 1 fest an der Gegendruckwalze 3 halten. Es genügt an sich, wenn nur wenige Kammern im und nach dem Beschichtungsbereich mit einem Vakuum beaufschlagt werden, wobei die Praxis ergeben wird, wieviele derartige Kammern innerhalb der Gegendruckwalze 3 notwendig sind. Es versteht sich von selbst, daß, je mehr Kammern mit Vakuum beaufschlagt werden, umso fester das Substrat 1 an der Gegendruckwalze 3 gehalten wird.

Im vorliegenden Beispiel ist der Ring 9 insgesamt in Kammern 10 unterteilt. Dies soll nur beispielhaft verstanden werden, da auch nur eine oder einige Kammern nach dem Beschichtungsspalt 8 genügen können. Jedoch ist weiterhin daran gedacht, daß zum Abheben des Substrates von der Gegendruckwalze 3 nicht nur in den dort vorhandenen Kammern, sofern welche vorgesehen sind, das Vakuum aufgehoben wird, sondern daß in diesem Abzugsbereich 17 die entsprechende Kammer bzw. Kammern mit Druckluft beaufschlagt werden, so daß das Substrat 1 quasi von der Gegendruckwalze 3 von innen her abgeblasen wird.

Ein weiteres positives Merkmal ist darin zu sehen, daß die Gegendruckwalze 3 bevorzugt gekühlt wird, so daß hierdurch allein schon die Zugfestigkeit des Substrates 1 erhöht ist. Dies soll als verbesserte Ausführungsform verstanden werden.

## Patentansprüche

1. Vorrichtung zum Beschichten eines Substrates mit einer Substanz, insbesondere einer Folie mit einem Kleber, wobei die Substanz über einen Beschickungskopf durch Perforationen einer Schablone auf das Substrat im Zusammenwirken mit einer Gegendruckwalze od. dgl. innerhalb eines Beschichtungsspaltes aufgebracht wird, die Gegendruckwalze (3) einen Siebmantel (7) mit Löchern (12) aufweist und in einem Bereich in und/oder nach dem Beschichtungsspalt (8) in der Gegendruckwalze ein radial ausgerichteter Saugstrom erzeugt ist,
dadurch gekennzeichnet,
daß in einem Abzugsbereich (17) für das beschichtete Substrat (1) der Saugstrom aufgehoben ist und zum Abheben des beschichteten Substrates (1) Druckluft aus den Löchern (12) ausströmt.

2. Vorrichtung nach Anspruch 1, dadurch gekennzeichnet, daß die Gegendruckwalze (3) radial anschließend an den Siebmantel (7) einen Ring (9) aufweist, der zumindest teilweise in Kammern (10) unterteilt ist.

3. Vorrichtung nach Anspruch 2, dadurch gekennzeichnet, daß die Kammern (10) aus Kammerwänden (11) gebildet sind, welche mit dem Siebmantel (7) verbunden sind.

4. Vorrichtung nach Anspruch 2, dadurch gekennzeichnet, daß die Kammern (10) aus Kammerwänden (11) gebildet sind, welche in einem Mantel (14) einer Innenwalze (13) sitzen, während der Siebmantel (7) auf die Kammerwände (11) aufgeschoben ist und über diese dreht.

5. Vorrichtung nach Anspruch 3 oder 4, dadurch gekennzeichnet, daß die Kammerwände (11) elastisch gelagert sind und einem Nachgeben des Siebmantels (7) folgen.

## Claims

1. Apparatus for coating a substrate with a substance, more especially a film with an adhesive, the substance being applied to the substrate via a feed head through perforations in a template in co-operation with a counter-pressure roller or the like internally of a coating gap, the counter-pressure roller (3) comprising a filter cover (7) with openings (12), and a radially aligned suction stream being produced in a region in and/or after the coating gap (8) in the counter-pressure roller, characterised in that the suction stream is removed in a discharge region (17) for the coated substrate (1), and compressed air flows from the openings (12) to raise the coated substrate (1).

2. Apparatus according to claim 1, characterised in that the counter-pressure roller (3) comprises a ring (9) radially communicating with the filter cover (7), said ring being divided, at least partially, into chambers (10).

3. Apparatus according to claim 2, characterised in that the chambers (10) are formed from chamber walls (11) which are connected to the filter cover (7).

4. Apparatus according to claim 2, characterised in that the chambers (10) are formed from chamber walls (11) which sit in a cover (14) of an internal roller (13), while the filter cover (7) is slipped over the chamber walls (11) and rotates above said walls.

5. Apparatus according to claim 3 or 4, characterised in that the chamber walls (11) are resiliently mounted and follow a yielding of the filter cover (7).

## Revendications

1. Dispositif de revêtement d'un substrat par une substance, en particulier d'une pellicule par un adhésif, la substance étant déposée sur le substrat à l'intérieur d'un intervalle de revêtement à partir d'une ouverture d'alimentation et à travers des perforations d'un pochoir coopérant avec un cylindre de contrepression (3) ou organe analogue qui comporte une enveloppe perforée (7) percé de trous (12), un courant d'aspiration à direction radiale étant produit dans le cylindre (3) au niveau de l'intervalle de revêtement et/ou après lui,
dispositif caractérisé en ce que
le courant d'aspiration est interrompu dans une zone de séparation (17) du substrat (1) revêtu tandis que de l'air sous pression sort des trous (12) afin de décoller le substrat (1) revêtu.

2. Dispositif selon la revendication 1,
caractérisé en ce que
le cylindre de contrepression (3) comporte, raccordé radialement à l'enveloppe perforée (7), un anneau (9) divisé au moins partiellement en chambres (10).

3. Dispositif selon la revendication 3,
caractérisé en ce que
les chambres (10) sont formées par des parois (11) reliées à l'enveloppe perforée (7).

4. Dispositif selon la revendication 2,
caractérisé en ce que
les chambres (10) sont formées par des parois (11) portées par l'enveloppe (14) d'un cylindre interne (13), tandis que l'enveloppe perforée (7) est glissée sur les parois (11) et tourne sur celles-ci.

5. Dispositif selon la revendication 3 ou 4,
caractérisé en ce que
les parois de chambre (11) sont montées élastiquement et suivent l'enveloppe perforée (7) lorsque celle-ci fléchit.
